# EUROPÄISCHE PATENTSCHRIFT

(11) **EP 2 934 240 B1**
(45) Veröffentlichungstag und Bekanntmachung des Hinweises auf die Patenterteilung: **06.11.2019**
(21) Anmeldenummer: 14806205.2
(22) Anmeldetag: 20.11.2014
(51) Int. Cl.: A47F 5/13

(54) **REGALSYSTEM**
SHELF SYSTEM
SYSTÈME D'ÉTAGÈRES

(30) Priorität: 16.12.2013 DE 102013114065
(43) Veröffentlichungstag der Anmeldung: 28.10.2015
(73) Patentinhaber: Wanzl Metallwarenfabrik GmbH, 89340 Leipheim (DE)
(72) Erfinder: STAIB, Ralph, 89340 Leipheim (DE)
(86) Internationale Anmeldenummer: PCT/EP2014/075074
(87) Internationale Veröffentlichungsnummer: WO 2015/090821

(56) Entgegenhaltungen:
- EP-A1- 0 353 135
- DE-U1- 8 802 770
- DE-U1- 9 001 695
- FR-A1- 2 636 824
- US-A- 3 680 712
- US-A- 4 558 647
- US-A- 5 255 803
- US-A- 5 299 698
- US-A- 5 868 263
- US-A1- 2008 116 159

## Beschreibung

Die Erfindung betrifft ein Regalsystem mit den Merkmalen im Oberbegriff des Hauptanspruchs.

Aus dem Stand der Technik sind Regalsysteme bekannt. Ein solches ist beispielsweise in der EP 0 616 500 B1 beschrieben. Bei diesem werden die Etagen mittels von Konsolen an Ständern angebracht. Die Ständer sind hierbei recht komplex aufgebaut. Sie weisen drei senkrechte Stäbe auf, die mit waagrechten Drähten und einem zickzack Draht in Verbindung stehen, die dem System Stabilität verleihen.

Weitere aus Draht gebildete Regalsysteme sind z.B. in der US 42993237 A, der GB 731996 A oder auch der US 6299001 BA offenbart. Diese Systeme weisen eine aus waagrechten und senkrechten Drähten gebildete Rückwand auf. An dieser sind Etagen angebracht. Ein Wechsel der Etagen ist jedoch, wenn überhaupt möglich, schwierig. Auch bestehen diese Systeme aus zahlreichen Bauteilen, was den Aufbau oder eine veränderte Anordnung des Regalsystems umständlich werden lässt.

Aus der US 4,558,647 ist weiter ein modulares Regalsystem bekannt, bei dem eine aus Drähten gebildete Rückwand verwendet wird. Die Rückwand wird in an den Seiten der Rückwand angeordneten senkrechten Säulen eingesteckt bzw. eingesetzt.

Die Aufgabe der vorliegenden Erfindung somit besteht darin, die aus dem Stand der Technik bekannten Regalsysteme zu verbessern und hierbei insbesondere die Ständer weiterzuentwickeln mit dem Ziel, die Etagen an den Ständern auf einfache Art anzuordnen und auch zu wechseln.

Die Erfindung löst die Aufgabe mit den Merkmalen im Hauptanspruch. Weitere vorteilhafte Ausführungen sind in den Unteransprüchen beschrieben.

Die Anordnung der Ständer, als senkrechte vordere und hintere Säulen, versetzt zueinander oder gegenüberliegend angeordnet, stellt eine einfache und kostengünstige und dennoch stabile Bauweise dar.

Die Konsolen lassen sich einfach an den waagrechten Drähten der Rückwand und insbesondere auch wechselbar einhängen.

Auch die Anordnung des Fußes, der ebenfalls an den waagrechten Drähten der Rückwand angeordnet wird, erfolgt durch Einhängen in die Drähte der Rückwand. Ferner verleiht dieser dem Regalsystem Stabilität.

Die Montagezeit kann durch den einfachen Aufbau des vorliegenden Regalsystems verkürzt werden. Dies ist insbesondere auch dann interessant, wenn das Regalsystem verändert werden soll, wie es z.B. in einem Selbstbedienungsgeschäft häufig der Fall ist, wenn eine Änderung der dargebotenen Waren stattfinden soll.

Darüber hinaus kann das Regalsystem mit einer beliebigen Anzahl der einzelnen Elemente je nach Bedarf zusammengestellt und auch nachträglich verändert werden. Zudem ist das Regalsystem einfach zerlegbar und daher auch Platz sparend zu transportieren.

Die Breite der einzelnen Bauelemente ist beliebig, so dass das Regalsystem dem zur Verfügung stehenden Raum entsprechend dimensioniert werden kann.

Die Erfindung wird anhand eines Ausführungsbeispiels näher erläutert. Es zeigt
- Fig. 1: ein Regalsystem mit einer Rückwand, in perspektivischer Darstellung,
- Fig. 2a: eine Rückwand mit einer Etage in perspektivischer Darstellung,
- Fig. 2b: eine Rückwand mit einer anderen Ausführung einer Etage in perspektivischer Darstellung,
- Fig. 3a: die Rückwand in perspektivischer Darstellung,
- Fig. 3b: einen rechten Endbereich der Rückwand in Draufsicht,
- Fig. 3c: die Rückwand in Draufsicht,
- Fig. 4a: das Regalsystem mit einem Fuß und einer an einer Konsole angebrachten Etage im Schnitt,
- Fig. 4b: die Konsole, angeordnet an der Rückwand im Detail,
- Fig. 4c: den Fuß, angeordnet an der Rückwand im Detail,
- Fig. 4d: das Regalsystem mit einem Fuß und einer an einer Konsole angebrachten Etage in Seitenansicht.

Die Erfindung beschreibt ein Regalsystem 1 mit einer Rückwand 4, Ständern 7 und Etagen 2, die mittels Konsolen 3 an der Rückwand 4 angeordnet sind. Um dem Regalsystem 1 ausreichend Stabilität zu verleihen sind Füße 10 vorgesehen.

Die Anzahl der Rückwände 4 ist beliebig. Auch die Breite kann je nach Bedarf ausgeführt sein. Figur 1 zeigt ein solches Regalsystem 1 mit Rückwand 4. Vorliegend sind vier Ebenen an Etagen 2 an den Rückwänden 4 angeordnet, die Anzahl ist beliebig und kann jederzeit verändert werden.

Die Ständer 7 sind aus einer vorderen senkrechten Säule 8 und einer hinteren senkrechten Säule 9 gebildet. Zwischen beiden Säulen 8, 9 ist die Rückwand 4 ortsfest angeordnet.

Die Figuren 2a, b zeigen eine Rückwand 4 je mit einer Etage 2. Es besteht die Möglichkeit, entweder die Etage 2 nur in eine Richtung an der Rückwand 4 anzuordnen (vgl. Figur 2a) oder aber in zwei Richtungen (vgl. Figur 2b).

Die vordere senkrechte Säule 8 und die hintere senkrechte Säule 9 sind versetzt zueinander an der Rückwand 4 angebracht. Zwischen beiden Säulen 8, 9 ist jeweils die Konsole 3 an einem waagrechten Draht 5 der Rückwand 4 angeordnet.

In einer nicht dargestellten alternativen Variante sind die vordere senkrechte Säule 8 und die hintere senkrechte Säule 9 gegenüberliegend angeordnet. Die Konsole 3 kann dann rechts oder links von den Säulen 8, 9 eingehängt werden.

Am rechten als auch am linken Endbereich 11, 12 der Rückwand 4 ist je ein Ständer 7 vorgesehen, der aus einer vorderen und einer hinteren senkrechten Säule 8, 9 gebildet ist. Somit ist sowohl am rechten, als auch am linken Endbereich 11, 12 der Rückwand 4 je eine vordere und eine hintere senkrechte Säule 8, 9 vorgesehen.

In einer alternativen Variante kann auch einer der Endbereiche 11, 12 anders ausgeführt sein. Beispielsweise weist einer der Endbereiche 11, 12 oder beide Endbereiche 11, 12 keinen Ständer 7 auf. Vielmehr können die Ständer 7 auch an einer anderen Position an der Rückwand 4 angeordnet sein. Denkbar wäre z.B., dass die Rückwand eine Länge von 1.250 mm aufweist, der Abstand zwischen den Ständern 7 aber nur 600 mm beträgt. Zu berücksichtigen ist, dass der Abstand zwischen den Ständern 7 so groß gewählt werden sollte, dass das Regalsystem 1 ausreichend Stabilität aufweist.

Im unteren Bereich der Rückwand 4 ist am rechten Endbereich und am linken Endbereich 11, 12 ein Fuß 10 angeordnet. Die Figuren 2a, b zeigen jeweils zwei unterschiedliche Arten von Füßen 10, die wechselbar im unteren Bereich der Rückwand 4 anzubringen sind. Diese verleihen dem Regalsystem 1 Stabilität.

Die Figuren 3a, b, c zeigen die Rückwand 4 im Detail. In Figur 3a ist die Rückwand 4 in perspektivischer Darstellung abgebildet.

Figur 3c zeigt die Rückwand 4 in Draufsicht. Die hinteren senkrechten Säulen 9 sind näher zueinander angeordnet als die vorderen senkrechten Säulen 8. Es wäre aber auch denkbar, dass die vorderen senkrechten Säulen 8 näher zueinander angeordnet sind als die hinteren senkrechten Säulen 9.

Die Säulen 8, 9 sind aus einem Flachstahl hergestellt und werden ortsfest an der Rückwand 4 geschweißt. Die Dimension des Flachstahls ist beliebig. Es hat sich als sinnvoll erwiesen, dass jede senkrechte Säule 8, 9 eine Stärke von ca. 4 mm und eine Länge von ca. 40 mm aufweist.

Der Abstand, der zwischen den Säulen 8, 9 des rechten oder linken Endbereichs 11, 12 entsteht, bietet ausreichend Platz um eine Konsole 3 zu platzieren.

Die Rückwand 4 ist aus waagrechten und senkrechten Drähten 5, 6 gebildet. Ein Durchmesser der senkrechten und waagrechten Drähte 5, 6 von ca. 4 bis 8 mm hat sich als vorteilhaft erwiesen. Andere Stärken sind aber auch denkbar. Die Konsole 3 wäre dann entsprechend anzupassen.

Die Drähte 5, 6 der Rückwand 4 sind ebenfalls ortsfest miteinander verbunden. Es bietet sich eine Punktschweißung an.

Der Abstand zwischen den Drähten 5, 6 ist beliebig. Ein Abstand sowohl zwischen den waagrechten Drähten 5 als auch zwischen den senkrechten Drähten 6 von ca. 100 mm hat sich als vorteilhaft erwiesen.

Im unteren Bereich, wie in Figur 3a dargestellt, ist ein anderer Abstand zwischen den letzten fünf waagrechten Drähten 5 vorgesehen. Es bietet sich an, in diesem Bereich einen Fuß 10 anzubringen, der an den waagrechten Drähten 5 angeordnet ist. Der Abstand zwischen den waagrechten Drähten 5 im unteren Bereich der Rückwand 4 ist hierfür geringer. Ein Abstand von ca. 50 mm hat sich als vorteilhaft erwiesen.

Die Figuren 4a bis d zeigen die Anordnung von Konsole 3 und Fuß 10 im Detail. In den Figuren 4a und c ist ein Fuß 10 vorgesehen, der an den fünf waagrechten Drähten 5 im unteren Bereich angeordnet ist. Der Fuß 10 weist fünf Halterungen 13 auf, die mit einer Ausnehmung 14 versehen sind, so dass der Draht 5 in die Ausnehmung 14 eingebracht werden kann und darüber hinaus dort zudem sicher lagern kann. Eine Anzahl von fünf Halterungen 13 hat sich als sinnvoll erwiesen, es wäre aber auch eine andere Anzahl denkbar.

Figur 4d zeigt eine andere Ausführung eines Fußes 10. Auch dieser kann wechselbar an der Rückwand 4 angeordnet werden. In einer anderen Ausführung ist der Fuß 10 ortsfest mit dem Ständer 7 verbunden.

Es hat sich als sinnvoll erwiesen, wie in Figur 1 dargestellt, die Füße 10 mit einer Umhausung zu schützen. Diese als Sockeletage dargestellte Umhausung, wie sie in Figur 1 dargestellt ist, kann z.B. aus Blech, Draht oder Holz ausgeführt sein.

Ferner zeigen die Figuren 4a, b und d auch eine Konsole 3, z.T. mit einem Regalboden, wie sie in die Rückwand 4 eingehängt ist. Die Konsole 3 ist hierbei derart ausgeführt, dass sie in zwei waagrechten Drähten 5 der Rückwand 4 lagert. Ferner ist eine radiale Ausnehmung an der Oberseite der Konsole 3 vorgesehen. Die Konsole 3 kann somit auf einfache Art und Weise in die beiden waagrechten Drähte 5 eingebracht werden. Ferner kann die Konsole 3, wie z.B. auch aus Figur 4b hervorgeht, eine weitere radiale Ausnehmung an der Unterseite aufweisen, so dass die Konsole 3 auch in einer schrägen Stellung an den waagrechten Drähten 5 der Rückwand 4 angebracht werden kann.

### Bezugszeichenliste

- 1: Regalsystem
- 2: Etage
- 3: Konsole
- 4: Rückwand
- 5: waagrechter Draht
- 6: senkrechter Draht
- 7: Ständer
- 8: vordere senkrechte Säule
- 9: hintere senkrechte Säule
- 10: Fuß
- 11: rechter Endbereich (Rückwand)
- 12: linker Endbereich (Rückwand)
- 13: Halterung (Fuß)
- 14: Ausnehmung (Fuß)

## Patentansprüche

1. Regalsystem mit einer aus waagrechten und senkrechten Drähten (5, 6) gebildeten Rückwand (4), Ständern (7) und Etagen (2), die mittels Konsolen (3) an der Rückwand (4) angeordnet sind, sowie einem Fuß (10), wobei jeder Ständer (7) aus einer vorderen senkrechten Säule (8) und einer hinteren senkrechten Säule (9) gebildet ist und wobei zwischen beiden Säulen (8, 9) die Rückwand (4) ortsfest angeordnet ist, **dadurch gekennzeichnet, dass** jede senkrechte Säule (8, 9) jeweils aus einem Flachstahl hergestellt ist und wobei die beiden Säulen (8, 9) geschweißt an der Rückwand (4) ortsfest angeordnet sind.

2. Regalsystem nach Anspruch 1, **dadurch gekennzeichnet, dass** die vordere senkrechte Säule (8) und die hintere senkrechte Säule (9) versetzt zu einander an der Rückwand (4) angebracht sind.

3. Regalsystem nach Anspruch 1, **dadurch gekennzeichnet, dass** die vordere senkrechte Säule (8) und die hintere senkrechte Säule (9) gegenüberliegend angeordnet sind.

4. Regalsystem nach Anspruch 1, **dadurch gekennzeichnet, dass** die vordere und hintere senkrechte Säule (8, 9) an der Rückwand angeordnet sind.

5. Regalsystem nach Anspruch 1, **dadurch gekennzeichnet, dass** sowohl am rechten, als auch am linken Endbereich (11, 12) der Rückwand (4) je eine vordere und eine hintere senkrechte Säule (8, 9) vorgesehen ist.

6. Regalsystem nach einem der vorhergehenden Ansprüche, **dadurch gekennzeichnet, dass** jede senkrechte Säule (8, 9) eine Stärke von ca. 4 mm und eine Länge von ca. 40 mm aufweist.

7. Regalsystem nach einem der vorhergehenden Ansprüche, **dadurch gekennzeichnet, dass** die waagrechten und senkrechten Drähte (5, 6) einen Durchmesser von ca. 4 bis 8 mm aufweisen.

8. Regalsystem nach einem der vorhergehenden Ansprüche, **dadurch gekennzeichnet, dass** der Abstand zwischen den waagrechten bzw. den senkrechten Drähten (5, 6) ca. 50 oder ca. 100 mm oder einen weiteren anderen Wert beträgt.

9. Regalsystem nach einem der vorhergehenden Ansprüche, **dadurch gekennzeichnet, dass** der Abstand zwischen den waagrechten Drähten (5) im unteren Bereich der Rückwand (4) geringer ist und, dass der Abstand zwischen den waagrechten Drähten (5) in diesem Bereich ca. 50 mm beträgt.

## Claims

1. A shelf system with a rear wall (4) formed from horizontal and vertical wires (5, 6), stands (7) and tiers (2) which are arranged on the rear wall (4) by means of brackets (3), and also a foot (10), wherein each stand (7) is formed from a front vertical column (8) and a rear vertical column (9), and wherein the rear wall (4) is arranged in fixed manner between the two columns (8, 9), **characterised in that** each vertical column (8, 9) is produced from a flat steel and wherein the two columns (8, 9) are arranged in welded and fixed manner on the rear wall (4).

2. A shelf system according to Claim 1, **characterised in that** the front vertical column (8) and the rear vertical column (9) are attached to the rear wall (4) offset relative to one another.

3. A shelf system according to Claim 1, **characterised in that** the front vertical column (8) and the rear vertical column (9) are arranged lying opposite one another.

4. A shelf system according to Claim 1, **characterised in that** the front and rear vertical columns (8, 9) are arranged on the rear wall.

5. A shelf system according to Claim 1, **characterised in that** one front and one rear vertical column (8, 9) in each case is provided both on the right-hand and on the left-hand end region (11, 12) of the rear wall (4).

6. A shelf system according to one of the preceding claims, **characterised in that** each vertical column (8, 9) has a thickness of approximately 4 mm and a length of approximately 40 mm.

7. A shelf system according to one of the preceding claims, **characterised in that** the horizontal and vertical wires (5, 6) have a diameter of approximately 4 to 8 mm.

8. A shelf system according to one of the preceding claims, **characterised in that** the distance between the horizontal or the vertical wires (5, 6) respectively is approximately 50 or approximately 100 mm or a further different value.

9. A shelf system according to one of the preceding claims, **characterised in that** the distance between the horizontal wires (5) is less in the lower region of the rear wall (4), and **in that** the distance between the horizontal wires (5) in this region is approximately 50 mm.

## Revendications

1. Système d'étagères comprenant une paroi postérieure (4) constituée de baguettes métalliques (5, 6) horizontales et verticales, des montants (7) et des rayonnages (2) disposés sur ladite paroi postérieure (4) au moyen de consoles (3), ainsi qu'un piètement (10), chaque montant (7) étant constitué d'une colonne verticale (8) antérieure et d'une colonne verticale (9) postérieure, et la paroi postérieure (4) occupant une position fixe entre les deux colonnes (8, 9), **caractérisé par le fait que** chaque colonne verticale (8, 9) est respectivement fabriquée en un acier plat, les deux colonnes (8, 9) étant bloquées à demeure par soudage sur la paroi postérieure (4).

2. Système d'étagères selon la revendication 1, **caractérisé par le fait que** la colonne verticale (8) antérieure et la colonne verticale (9) postérieure sont implantées sur la paroi postérieure (4) avec décalage mutuel.

3. Système d'étagères selon la revendication 1, **caractérisé par le fait que** la colonne verticale (8) antérieure et la colonne verticale (9) postérieure sont placées en vis-à-vis.

4. Système d'étagères selon la revendication 1, **caractérisé par le fait que** les colonnes verticales (8, 9) antérieure et postérieure sont disposées sur la paroi postérieure.

5. Système d'étagères selon la revendication 1, **caractérisé par le fait que** des colonnes verticales (8, 9) antérieure et postérieure sont prévues, à chaque fois, dans les régions extrêmes (11, 12) tant de droite, que de gauche de la paroi postérieure (4).

6. Système d'étagères selon l'une des revendications précédentes, **caractérisé par le fait que** chaque colonne verticale (8, 9) présente une épaisseur d'environ 4 mm et une longueur d'environ 40 mm.

7. Système d'étagères selon l'une des revendications précédentes, **caractérisé par le fait que** les baguettes métalliques (5, 6) horizontales et verticales présentent un diamètre d'environ 4 à 8 mm.

8. Système d'étagères selon l'une des revendications précédentes, **caractérisé par le fait que** la distance, entre les baguettes métalliques (5, 6) respectivement horizontales ou verticales, mesure environ 50 ou environ 100 mm, voire une valeur autre.

9. Système d'étagères selon l'une des revendications précédentes, **caractérisé par le fait que** la distance, séparant les baguettes métalliques horizontales (5), est moindre dans la région inférieure de la paroi postérieure (4) ; et **par le fait que** la distance entre lesdites baguettes métalliques horizontales (5) mesure environ 50 mm dans cette région.
